# EUROPÄISCHE PATENTSCHRIFT

(11) **EP 2 462 574 B1**
(45) Veröffentlichungstag und Bekanntmachung des Hinweises auf die Patenterteilung: **04.06.2014**
(21) Anmeldenummer: 10767914.4
(22) Anmeldetag: 14.08.2010
(51) Int. Cl.: G08G 1/07, G08G 1/095, G08G 1/16

(54) **LICHTSIGNALANZEIGE MIT PERSONENERKENNUNGSEINRICHTUNG**
TRAFFIC LIGHT DISPLAY HAVING A PERSON DETECTION DEVICE
INDICATEUR À SIGNAUX LUMINEUX AVEC DISPOSITIF DE DÉTECTION DES PERSONNES

(30) Priorität: 12.10.2009 DE 202009013831 U
(43) Veröffentlichungstag der Anmeldung: 13.06.2012
(73) Patentinhaber: Budde, Martin, 24941 Flensburg (DE)
(72) Erfinder: Budde, Martin, 24941 Flensburg (DE)
(74) Vertreter: Lobemeier, Martin Landolf
(86) Internationale Anmeldenummer: PCT/DE2010/000965
(87) Internationale Veröffentlichungsnummer: WO 2011/044868

(56) Entgegenhaltungen:
- DE-A1- 10 122 864
- GB-A- 2 453 369
- US-A- 4 837 569
- US-A1- 2009 091 474
- US-A1- 2009 146 841
- US-B1- 6 384 742

## Beschreibung

Die Erfindung betrifft eine Lichtsignalanzeige mit einem roten, einem gelben und einem grünen Signallicht ("Ampel"), die gegen die Fahrtrichtung des zu regelnden Verkehrs weisend ausgerichtet sind.

Im Straßenverkehr ist eine häufige Ursache von schwersten Verkehrsunfällen, denen Opfer Fußgänger, insbesondere aber Fahrradfahrer sind, das Übersehen dieser Personen bei dem Rechtsabbiegen eines Fahrzeugs: die zu Schaden kommende Person befindet sich im sog. "toten Winkel" des Fahrzeugs, wenn dieses an einer Ampel nach rechts abbiegt, und kollidiert mit dem Fahrzeug.

Wenngleich beispielsweise aus der GB 2 453 369 A Lichtsignalanlagen bekannt sind, die nach Art einer Fußgängerbedarfsampel Passanten detektieren und den Verkehrsfluss durch Schalten des Lichtsignals steuern können, bleibt das Problem von Kollisionen mit Personen im toten Winkel von Fahrzeugen bestehen.

Der Erfindung liegt die Aufgabe zugrunde, eine Lichtsignalanzeige zu schaffen, die das Auftreten derartiger Unfälle vermeidet.

Erfindungsgemäß wird diese Aufgabe dadurch gelöst, dass die Lichtsignalanzeige mit einem gegen die Fahrtrichtung ausgerichteten Sensor versehen ist, der eine in Fahrtrichtung gesehen rechts neben einem Kraftfahrzeug sich der Lichtsignalanzeige annähernde Person erkennt und darauf ansprechend das Aufleuchten oder Blinken eines zu dem kommenden Signallicht benachbart angeordneten vierten Signallichts bewirkt, wobei in Ländern mit Linksverkehr eine links neben dem Kraftfahrzeug befindliche Person erkannt wird.

Bei dem Sensor kann es sich um einen Infrarot-Sensor handeln, alternativ kommt eine Kamera oder ein Radardetektor in Betracht.

Der geeignet auszurichtende Sensor erfasst den Raum (in Fahrtrichtung gesehen) rechts von den Fahrzeugen (häufig also den Radweg) rund - bei Verwendung eines Infrarot-Sensors die von einer Person ausgehende, bei Annäherung an die Ampel zunehmende Wärmestrahlung. Bei Erkennen dieser von einer sich annähernden Person ausgehenden Wärmestrahlung, steuert der Sensor eine Einrichtung an, die eine Modifikation des Aufleuchtens des grünen Signallichts bewirkt oder aber ein viertes Signallicht zum Aufleuchten bringt, durch das der Fahrer des Fahrzeugs, neben dem sich der Fahrradfahrer befindet, auf das Erkennen einer Person rechts neben seinem Fahrzeug aufmerksam macht.

Alternativ kann auch eine Kamera vorgesehen sein, die das von ihr aufgenommene Bild analysiert und feststellt, dass sich ein Objekt neben dem Fahrzeug (in Fahrtrichtung rechts gesehen) auf die Lichtsignalanzeige hin bewegt. Auch in diesem Fall wird das grüne Signallicht oder ein viertes, gesondertes Signallicht geeignet angesteuert und den Fahrer entsprechend warnen.

Bevorzugt aber ist der Sensor als Radargerät ausgebildet. Dabei kann das Radargerät so ausgebildet sein, dass seine Auswerteelektronik die von dem Gerät ausgestrahlten und von dem Fahrradfahrer reflektierten Radarstrahlen erkennt.

Da derartige Sensoren ein kegelförmiges Feld erfassen, ist dafür Sorge zu tragen, dass die Lichtsignalanlage den Fahrer auch dann noch warnt, wenn die Person (etwa der Radfahrer) sich so nahe an dem Mast der Lichtsignalanlage befindet, dass sie von dem an diesem hoch aufgehängten Sensor nicht mehr erfasst wird. Zu diesem Zweck kann eine Schaltung vorgesehen sein, die das Blinken oder Aufleuchten des Warnsignals über die Zeitdauer der Erfassung einer Person hinaus für einige Sekunden fortsetzt, bis gewährleistet ist, dass die erkannte Person den Gefahrenbereich auch tatsächlich verlassen hat. Bei der Bestimmung dieser Zeitdauer kann die festgestellte Annäherungsgeschwindigkeit der Person, insbesondere also des Radfahrers, berücksichtigt werden.

Besonders bevorzugt ist eine Ausführungsform, bei der der Sensor in die Ablaufsteuerung der Lichtsignalanlage integriert ist, etwa derart, dass ein die Kreuzung freigebendes Signal nur dann angezeigt wird, wenn sich keine Person (mehr) im Gefahrenbereich befindet.

Weiter wird vorgeschlagen, dass der Sensor in die Ablaufsteuerung der Lichtsignalanlage einbezogen ist, etwa derart, dass ein die Kreuzung freigebendes Signal nur dann angezeigt wird, wenn sich keine Person (mehr) im Gefahrenbereich befindet.

## Patentansprüche

1. Lichtsignalanzeige mit einem roten, einem gelben und einem grünen Signallicht ("Ampel"), die gegen die Fahrtrichtung des zu regelnden Verkehrs weisend ausgerichtet sind,
**gekennzeichnet durch**
einen gegen die Fahrtrichtung ausgerichteten Sensor, der eine in Fahrtrichtung gesehen rechts neben einem Fahrzeug sich der Lichtsignalanzeige annähernde Person erkennt und darauf ansprechend das Aufleuchten oder Blinken eines zu dem grünen Signallicht benachbart angeordneten vierten Signallichts bewirkt.

2. Lichtsignalanlage nach Anspruch 1, **dadurch gekennzeichnet, dass** der Sensor ein Infrarot-Sensor ist.

3. Lichtsignalanlage nach Anspruch 1, **dadurch gekennzeichnet, dass** der Sensor eine Kamera ist.

4. Lichtsignalanlage nach Anspruch 1, **dadurch gekennzeichnet, dass** der Sensor ein Radargerät ist.

5. Lichtsignalanlage nach einem der vorangehenden Ansprüche, **gekennzeichnet durch** eine Schaltung, die für die Zeitdauer des Erkennens einer sich im Sensorbereich befindenden, sich mit einer Minimalgeschwindigkeit auf den Sensor zu bewegenden Person und für eine vorgegebene Zeitdauer danach das Aufleuchten oder Blinken des vierten Signallichts bewirkt.

6. Lichtsignalanlage nach einem der vorangehenden Ansprüche, **dadurch gekennzeichnet, dass** das Erfassen einer Person durch den Sensor in die Ablaufsteuerung der Lichtsignalanlage einbezogen ist.

## Claims

1. A traffic light display having a red, an amber, and a green signal light ("traffic light"), that are oriented facing counter to the travelling direction of the traffic to be regulated,
**characterized by**
a sensor that is oriented counter to the travelling direction and detects a person that seen in the travelling direction approaches the traffic light display to the right next to a vehicle and in response thereto effects the lighting up or flashing of a fourth signal light arranged next to the green signal light.

2. The traffic light display according to Claim 1, **characterized in that** the sensor is an infrared sensor.

3. The traffic light display according to Claim 1, **characterized in that** the sensor is a camera.

4. The traffic light display according to Claim 1, **characterized in that** the sensor is a radar device.

5. The traffic light display according to one of the preceding claims, **characterized by** a circuit that effects the lighting up or flashing of the fourth signal light for the duration of detecting a person positioned in the sensor range and moving towards the sensor at a minimum speed and for a pre-established duration thereafter.

6. The traffic light display according to one of the preceding claims, **characterized in that** detection of a person by the sensor is integrated into the sequence control of the traffic light display.

## Revendications

1. Affichage à signal lumineux avec signal lumineux rouge, jaune et vert ("Feu") qui est orienté dans le sens inverse de la circulation du trafic à réguler,
**caractérisé par**
un capteur orienté dans le sens inverse de la circulation qui détecte toute personne se rapprochant de l'affichage à signal lumineux et située à droite du véhicule dans le sens de la circulation et qui déclenche en conséquence l'allumage ou le clignotement d'un quatrième signal lumineux situé à proximité du signal lumineux vert.

2. Affichage à signal lumineux selon revendication 1, **caractérisé par le fait que** le capteur est un capteur infrarouge.

3. Affichage à signal lumineux selon revendication 1, **caractérisé par le fait que** le capteur est une caméra.

4. Affichage à signal lumineux selon revendication 1, **caractérisé par le fait que** le capteur est un radar.

5. Affichage à signal lumineux selon à l'une des revendications précédentes, **caractérisé par** le fait un système de commande qui, pendant la durée de la détection d'une personne se trouvant dans le champ du capteur et se déplaçant à une vitesse minimale au niveau du capteur et déclenche pendant une durée prédéterminée l'allumage ou le clignotement d'un quatrième signal lumineux.

6. Affichage à signal lumineux selon à l'une des revendications précédentes, **caractérisé par le fait que** la détection d'une personne par le capteur est intégrée dans la commande de l'affichage à signal lumineux.
